# FASCICULE DE BREVET EUROPEEN

(11) **EP 0 377 372 B1**
(45) Date de publication et mention de la délivrance du brevet: **24.06.1992**
(21) Numéro de dépôt: 89403562.5
(22) Date de dépôt: 19.12.1989
(51) Int. Cl.: E05B 15/02

(54) **Gache reglable destinée à êtré posée en applique, et serrure equipée d'une telle gache**
Einstellbares Schliessblech für den Aufbau auf einen Rahmen und damit versehenes Schloss
Adjustable striker to be mounted on a frame, and lock provided therewith

(30) Priorité: 03.01.1989 FR 8900023
(43) Date de publication de la demande: 11.07.1990
(73) Titulaire: VACHETTE, 75011 Paris (FR)
(72) Inventeur: Mangin, Robert, F-10600 Saint Benois Sur Seine (FR); Habert, Hervé, F-10150 Pont Sainte Marie (FR)
(74) Mandataire: Michardière, Bernard

(56) Documents cités:
- DE-A- 3 502 989
- US-A- 1 463 384
- US-A- 1 793 115

## Description

L'invention est relative à une gâche destinée à être posée en applique, sur un bord d'encadrement de porte, du type selon le préambule de la revendication 1.

US-A-1 793 115 montre une gâche de ce type dans laquelle le logement du pêne est prévu dans une plaque fixée sur l'encadrement de porte. La butée mobile est constituée par une plaque mobile sous l'action d'une vis dont la tête est emprisonnée entre deux appuis fixes. La réalisation montrée par ce document, notamment pour les appuis fixes, demande à être améliorée au point de vue résistance mécanique. En outre, l'emprisonnement de la tête de vis entre deux surfaces d'appui ne rend pas aisé l'entrainement en rotation de la vis, et donc le réglage et, en pratique, un jeu va exister entre la tête de vis et les appuis, jeu qui va se retrouver entre le pêne et le bord voisin du logement de la gâche.

US-A-1 463 384 montre une gâche disposée sensiblement dans l'épaisseur de l'encadrement de la porte et non sur le côté de la porte. Le réglage de la gâche se fait dans le plan de la porte et non perpendiculairement à celui-ci. Le réglage prévu selon ce document est destiné à compenser le jeu des feuillures de la porte mais ne permet pas de réduire, entre la gâche et le pêne, le jeu suivant une direction perpendiculaire au plan moyen de la porte lorsqu'elle est fermée, afin d'améliorer l'efficacité de la serrure.

L'invention a pour but, surtout, de fournir une gâche du type défini ci-dessus qui permette un réglage facile et rigide de la butée de gâche, suivant une direction perpendiculaire au plan moyen de la porte, afin de mettre en pression cette butée contre le pêne correspondant en position de fermeture. On souhaite en outre que la fermeture assurée avec une telle gâche présente une haute résistance mécanique et que la gâche reste d'une fabrication simple et économique.

L'invention concerne plus particulièrement, parce que c'est dans ce cas que son application semble devoir présenter le plus d'intérêt, mais non exclusivement, une gâche à plusieurs points, destinée à être utilisée avec une serrure à plusieurs pênes.

Dans le cas d'une serrure à plusieurs pênes, une pose correcte exige que tous les pênes, en position de fermeture, soient simultanément au contact des appuis correspondants de la gâche.

Selon l'invention, une gâche destinée à être posée en applique, du type défini précédemment, est caractérisée par le fait que chaque logement pour un pêne est ménagé dans un coffre extérieur propre à être fixé sur l'encadrement ; que ce coffre présente, au niveau de chaque logement, une section transversale ayant une paroi propre à se trouver sensiblement parallèle à la porte lorsqu'elle est fermée, et que les moyens de réglage de la butée comprennent des moyens de traction prenant appui sur ladite paroi et propres à exercer une traction de la butée vers la paroi, et des moyens de poussée, prenant également appui sur la paroi, propres à résister à un effort d'ouverture qui serait transmis au pêne.

Généralement, la gâche comporte plusieurs points correspondant à des pênes horizontaux et/ou verticaux, et chaque logement de la gâche correspondant à un pêne est équipé de la butée mobile et des moyens de réglage de cette butée.

Avantageusement, le coffre de la gâche a une section transversale sensiblement en U, constante sur toute sa longueur.

Les susdits moyens de traction peuvent comprendre une vis traversant une ouverture de la paroi du coffre, et engagée dans un trou taraudé prévu dans la butée, cette vis comportant une tête située à l'extérieur du coffre, cette tête étant propre à prendre appui contre la paroi.

Les moyens de poussée comprennent, avantageusement, une vis entièrement située à l'intérieur du coffre, cette vis coopérant avec un autre trou taraudé prévu dans la butée, tandis qu'une ouverture est prévue dans la paroi du coffre, dans l'alignement de la vis, cette ouverture ayant un diamètre inférieur au diamètre de la tête de la vis, mais permettant l'introduction d'un outil pour commander cette vis intérieure de manière à amener sa tête en appui contre la face intérieure de la paroi du logement.

De préférence, une vis de traction et une vis de poussée sont prévues de part et d'autre du pêne.

La butée est avantageusement constituée par un bloc comportant un évidement formant logement pour le pêne tandis que les parties situées de part et d'autre de cet évidement comportent les trous taraudés pour les susdites vis.

Avantageusement, les vis de poussée sont du type à tête cylindrique à six pans creux ; les vis de poussée sont à haute résistance mécanique.

L'invention est également relative à une serrure équipée d'une telle gâche.

L'invention consiste, mises à part les dispositions exposées ci-dessus, en un certain nombre d'autres dispositions dont il sera plus explicitement question ci-après à propos d'un exemple de réalisation particulier décrit avec référence au dessin ci-annexé, mais qui n'est nullement limitatif.
La figure 1, de ce dessin, est une vue partielle, en élévation, d'une gâche à plusieurs points, conforme à l'invention, posée sur l'encadrement d'une porte, munie d'une serrure à plusieurs pênes.
La figure 2 est une section horizontale à plus grande échelle de la gâche au niveau d'une butée non réglée, suivant la ligne II-II, figure 1.
La figure 3 est une section semblable à la figure 2, mais avec la butée réglée.
La figure 4, enfin, est une coupe suivant la ligne IV-IV, figure 3.

En se reportant à la figure 1 on peut voir une gâche 1 à plusieurs points posée en applique sur un encadrement 2 d'une porte 3. Cette porte est articulée sur des gonds d'axe vertical (non représentés) prévus le long du côté vertical de l'encadrement opposé à celui muni de la gâche. La porte 3 est munie sur son bord venant au voisinage de la gâche 1, lorsque la porte est fermée, de la serrure 4 à plusieurs pênes ; deux pênes horizontaux 5, 6 et un pêne vertical haut 7 ont été représentés. D'autres pênes horizontaux et un pêne vertical bas peuvent être prévus.

La gâche 1 comporte une partie verticale 1a à plusieurs points, fixée sur le bord vertical de l'encadrement 2, pour les pênes horizontaux tels que 5, 6 et au moins une partie horizontale telle que 1b prévue sur le bord supérieur de l'encadrement pour le pêne vertical 7 haut. Une partie horizontale semblable serait prévue pour un pêne vertical bas.

Les parties 1a et 1b sont agencées de la même manière, au niveau des logements destinés à recevoir le pêne, de sorte que la description qui suit ne concernera que la partie 1a pour les pênes horizontaux, mais les mêmes explications sont valables pour une partie telle que 1b associée à un pêne vertical.

La gâche 1 comporte, au niveau de chaque pêne, par exemple le pêne 5, un logement tel que 8 destiné à recevoir ce pêne ; une ouverture 9 est prévue dans la paroi latérale de la gâche 1 pour permettre au pêne de pénétrer dans le logement 8.

Ce logement 8 est ménagé dans un coffre 10̸ avantageusement constitué par une pièce à section transversale en forme de U dont les ailes 11 et 12 sont verticales et orthogonales au plan moyen de la porte 3 lorsque cette porte est fermée.

L'aile 11 la plus éloignée de la porte 3 est en appui par sa tranche 13 contre l'encadrement 2. L'aile 12 a une largeur supérieure à celle de l'aile 11 de manière à présenter une partie 14 propre à être fixée contre la face de l'encadrement 2 qui est en regard de la tranche de la porte 3 lorsque celle-ci est fermée.

Les ailes 11 et 12 sont reliées, à leur extrémité éloignée de l'encadrement 2, par une paroi 15 sensiblement parallèle à la porte 3 lorsqu'elle est fermée. Des vis de fixation (non représentées) traversent cette paroi 15 suivant une direction orthogonale et sont vissées dans l'encadrement 2.

La gâche comporte, au niveau de chaque logement tel que 8 pour un pêne, une butée 16 prévue à l'intérieur du logement et montée de manière à pouvoir être déplacée, suivant une direction sensiblement orthogonale au plan moyen de la porte 3 lorsqu'elle est fermée, à l'aide de moyens de réglage R pouvant être actionnés de l'extérieur du coffre 10̸.

Les moyens de réglage R comprennent des moyens de traction T prenant appui sur la paroi 15 et propres à exercer une traction de la butée 16 vers ladite paroi 15, et des moyens de poussée P prenant également appui sur la paroi 15, propres à résister à un effort d'ouverture qui serait transmis au pêne 5.

Les moyens de traction T comprennent, pour chaque butée 16, des vis 17 par exemple au nombre de deux situées de part et d'autre du pêne 5 et dont les axes sont situés dans un plan orthogonal à l'axe du pêne 5. Ces vis 17 traversent une ouverture 18 prévue dans la paroi 15, et comportent une tête 19 ayant un diamètre supérieur à celui de l'ouverture 18 de manière à pouvoir prendre appui contre la zone extérieure de la paroi 15 entourant cette ouverture 18. La vis 17, à l'intérieur du logement 8, est engagée sur une partie de sa longueur dans un trou taraudé 20̸ prévu dans la butée 16.

Les moyens de poussée P comprennent, pour chaque butée 16, des vis 21, à haute résistance mécanique, par exemple au nombre de deux, situées de part et d'autre du pêne 5 et sensiblement orthogonales au plan moyen de la porte 3 lorsqu'elle est fermée. Les axes des vis 21 sont situés dans un même plan orthogonal à l'axe du pêne 5 en position de fermeture. Le plan des axes des vis 21 dans l'exemple de réalisation montré sur le dessin est parallèle au plan des axes des vis 17. En variante, ces deux plans pourraient être confondus auquel cas les vis 21 seraient situées, de préférence, entre les vis 17.

Les vis 21 sont du type à tête 22 cylindrique à six pans creux. Chaque vis 21 est engagée dans un trou taraudé 23 de la butée 16. Une ouverture 24 est prévue dans la paroi 15 de manière à se trouver en face du logement à six pans creux de la tête 22. Le diamètre de cette ouverture 24 est inférieur à celui de la tête 22, mais suffisant pour permettre le passage d'une clé à six pans pour manoeuvrer, depuis l'extérieur, la vis 21. La tête 22 peut ainsi prendre appui contre la zone de la surface intérieure de la paroi 15 qui entoure l'ouverture 24.

Un évidement 25 peut être prévu dans la butée 16 au débouché du trou taraudé 23 du côté de la paroi 15, pour recevoir la base de la tête 22.

La butée 16 est constituée par une sorte de bloc métallique sensiblement en forme de parallélépipède rectangle, qui comporte un évidement 26 ouvert en direction de l'encadrement 2 et dont la paroi 27, opposée à cette ouverture, a une forme qui épouse sensiblement celle du pêne 5 lorsqu'il se trouve dans cet évidement.

Ceci étant, l'utilisation et le réglage d'une gâche conforme à l'invention sont les suivants.

La gâche 1 est montée sur l'encadrement 2 de la porte avec les butées 16, associées à chaque logement 8, dans leur position la plus reculée représentée sur la figure 2.

La vis 21 est vissée au maximum dans la butée 16 de sorte que la base de la tête 22 est en appui contre le fond du logement 25. L'existence de ce logement 25 permet de réduire la saillie de la tête 22 par rapport à la face de la butée 16 d'une distance égale à la profondeur dudit logement 25. Les vis 17 sont également vissées au maximum dans la butée 16 de manière à appliquer la tête 22 contre la face intérieure de la paroi 15.

La serrure 4 ayant été installée sur la porte 3, on ferme cette porte et on agit sur la serrure 4 de manière à la mettre en position fermée afin que les différents pênes tels que 5, 6 et 7 pénètrent dans les logements 8 correspondants de la gâche et les évidements 26 des butées 16 associées.

Du fait que la butée 16 occupe sa position la plus reculée, il existe un jeu j (figure 2) entre le fond de l'évidement 26 et le pêne associé tel que 5. Pour régler la butée 16, associée à ce pêne 5, on commence par dévisser suffisamment la vis 17 de manière à éloigner sa tête 19 de la paroi 15, comme représenté en trait mixte sur la figure 2.

Ensuite, à l'aide d'une clé introduite à travers l'ouverture 24, on agit sur la vis 21, dans le sens d'un dévissage, de manière à écarter la butée 16 de la paroi 15 jusqu'à ce que le jeu j soit totalement rattrapé et que le pêne 5 soit mis en pression contre le fond 27, la tête 22 étant en appui contre la face intérieure de la paroi 15.

On revisse alors la vis 17 jusqu'à ce que la tête 19 vienne en appui contre la face extérieure de la paroi 15 comme représenté sur la figure 3.

On opère de la sorte pour toutes les vis 21 et 17 associées à une butée 16.

Lorsque ces opérations sont terminées, le réglage de la butée 16 est effectué. En position de fermeture, le pêne 5 est en appui contre le fond 27 de la butée 16.

Lorsque le pêne 5 est retiré du logement, la butée 16 reste dans sa position de réglage puisqu'elle ne peut s'éloigner de la paroi 15 en raison de la retenue exercée par les vis 17, ni s'approcher de cette paroi 15 du fait de l'action des vis 21.

Lorsque ces opérations ont été effectuées au niveau de toutes les butées 16 associées aux différents pênes, aussi bien sur les parties 1a que 1b de la gâche 1, le réglage est terminé.

Comme il apparaît des explications qui précèdent, le réglage est effectué porte fermée, sans prendre de mesures, et d'une manière extrêmement rapide, sans avoir à démonter une pièce.

La solution de l'invention peut convenir à tous types de gâches en applique, même monopoint. Les vis à haute résistance mécanique 21 permettent d'encaisser les efforts susceptibles d'être exercés sur le pêne lors d'une tentative d'ouverture par effraction de la porte 3.

La course de réglage de la butée 16 est choisie de manière à être suffisante pour les cas les plus défavorables. On estime qu'une course de réglage (distance entre la position la plus reculée représentée sur la figure 2 et la position la plus avancée) d'environ 12 mm permet de satisfaire pratiquement à toutes les situations susceptibles d'être rencontrées au moment de la pose de la serrure et de la gâche.

La solution de l'invention est particulièrement intéressante pour des portes à recouvrement, ou dans le cas de décalages entre porte et huisserie. Cette solution permet, en outre, de rattraper l'affaissement d'un joint, dans le cas où un tel joint est prévu sur la porte.

## Revendications

1. Gâche destinée à être posée en applique, sur un bord d'encadrement de porte, comportant au moins un logement (8) destiné à recevoir un pêne d'une serrure montée sur la porte (3), et comportant, au niveau de chaque logement (8) prévu pour un pêne (5), une butée (16) montée mobile à l'intérieur du logement, à l'aide de moyens de réglage (R) pouvant être actionnés de l'extérieur, la butée (16) étant montée de manière à pouvoir être déplacée suivant une direction sensiblement orthogonale au plan moyen de la porte (3) lorsqu'elle est fermée, ces moyens de réglage (R) étant agencés de manière à permettre, par actionnement de l'extérieur de la porte, la mise en pression de la butée (16) contre le pêne (5) correspondant en position de fermeture, et le blocage de la butée dans cette position à l'encontre d'un effort d'ouverture de la porte (3) qui serait transmis au pêne, caractérisée par le fait que chaque logement (8) est ménagé dans un coffre (10) extérieur propre à être fixé sur l'encadrement ; que le coffre (10) présente, au niveau de chaque logement (8), une section transversale ayant une paroi (15) propre à se trouver sensiblement parallèle à la porte (3) lorsqu'elle est fermée ; et que les moyens de réglage (R) de la butée comprennent des moyens de traction (T) prenant appui sur ladite paroi (15) et propres à exercer une traction de la butée (16) vers la paroi (15), et des moyens de poussée (P), prenant également appui sur la paroi (15), propres à résister à un effort d'ouverture qui serait transmis au pêne.

2. Gâche selon la revendication 1, caractérisée par le fait que les moyens de traction (T) comprennent une vis (17) traversant une ouverture (18) de la paroi (15) du coffre, et engagée dans un trou taraudé (20) prévu dans la butée (16), cette vis (17) comportant une tête (19) située à l'extérieur du coffre (10), cette tête (19) étant propre à prendre appui contre la paroi (15).

3. Gâche selon la revendication 1 ou 2, caractérisée par le fait que les moyens de poussée (P) comprennent une vis (21) entièrement située à l'intérieur du coffre (10), cette vis (21) coopérant avec un autre trou taraudé (23) prévu dans la butée (16), tandis qu'une ouverture (24) est prévue dans la paroi (15) du coffre, dans l'alignement de la vis (21), cette ouverture (24) ayant un diamètre inférieur au diamètre de la tête (22) de la vis, mais permettant l'introduction d'un outil pour commander cette vis intérieure (21) de manière à amener sa tête (22) en appui contre la face intérieure de la paroi (15) du logement.

4. Gâche selon l'ensemble des revendications 3 et 4, caractérisée par le fait qu'une vis de traction (17) et une vis de poussée (21) sont prévues de part et d'autre du pêne (5).

5. Gâche selon la revendication 3 ou 4, caractérisée par le fait que les vis de poussée (21) sont du type à tête (22) cylindrique à six pans creux.

6. Gâche selon l'une quelconque des revendications 3 à 5, caractérisée par le fait que les vis de poussée (21) sont à haute résistance mécanique.

7. Gâche à plusieurs points correspondants à des pênes horizontaux (5, 6) et/ou verticaux (7) selon l'une quelconque des revendications précédentes, dans laquelle chaque logement (8) de la gâche est équipé d'une butée mobile (16) et de moyens de réglage (R) de cette butée (16).

8. Gâche selon l'une quelconque des revendications précédentes, caractérisée par le fait que le coffre (10) a une section transversale sensiblement en U, constante sur toute sa longueur.

9. Serrure caractérisée par le fait qu'elle est équipée d'une gâche selon l'une quelconque des revendications précédentes.

## Patentansprüche

1. Schliessblech, das auf einem Rand eines Türrahmens aufliegend anbringbar ist und das wenigstens eine Aufnahme (8) zum Aufnehmen eines Riegels eines auf der Tür (3) angebrachten Schlosses und für jede für einen Riegel (5) vorgesehene Aufnahme (8) einen im Inneren der Aufnahme beweglich angebrachten Anschlag ( 16), der mittels Einstellmitteln (R) von aussen betätigbar ist, um in zur mittleren Ebene der geschlossenen Tür (3) im wesentlichen senkrechter Richtung bewegt zu werden, aufweist, wobei die Einstellmittel (R) derart angeordnet sind, dass der Anschlag (16) durch Betätigung von ausserhalb der Tür gegen den entsprechenden, in Schliessstellung befindlichen Riegel (5) drückbar und gegen eine Öffnungskraft der Tür (3), die auf den Riegel übertragen werden könnte, in dieser Position blockierbar ist, dadurch gekennzeichnet, dass jede Aufnahme (8) in einem auf dem Türrahmen anbringbaren äusseren Kasten (10) angeordnet ist, dass der Kasten (10) im Bereich jeder Aufnahme (8) einen Querschnitt mit einer bei geschlossener Tür (3) zu dieser im wesentlichen parallelen Wandung (15) aufweist und dass die Einstellmittel (R) für den Anschlag sich auf der Wandung (15) abstützende und ein Anziehen des Anschlags (16) zur Wandung (15) hin bewirkende Zugmittel (T) sowie sich ebenfalls auf der Wandung (15) abstützende und einer Öffnungskraft, die auf den Riegel übertragen werden könnte, widerstehende Schubmittel (P) aufweisen.

2. Schliessblech nach Anspruch 1, dadurch gekennzeichnet, dass die Zugmittel (T) einen eine Öffnung (18) der Wandung (15) des Kastens durchdringenden und in einem im Anschlag (16) vorgesehenen Gewindeloch (20) geführten Gewindebolzen (17) aufweisen, wobei der Gewindebolzen (17) einen ausserhalb des Kastens (10) liegenden Kopf (19) aufweist, der sich auf der Wandung (15) abstützt.

3. Schliessblech nach Anspruch 1 oder 2, dadurch gekennzeichnet, dass die Schubmittel (P) einen vollständig innerhalb des Kastens (10) angeordneten Gewindebolzen (21) aufweisen, wobei der Gewindebolzen (21) mit einem anderen im Anschlag vorgesehenen Gewindeloch (23) zusammenwirkt, während in der Wandung (15) des Kastens, auf den Gewindebolzen (21) ausgerichtet, eine Öffnung (24) vorgesehen ist, deren Durchmesser kleiner ist als jener des Kopfes (22) des Gewindebolzens, jedoch das Einbringen eines Werkzeugs zum Betätigen dieses inneren Gewindebolzens (21) derart, dass sein Kopf (22) gegen die Innenseite der Wandung (15) der Aufnahme in Anschlag gebracht wird, ermöglicht.

4. Schliessblech nach der Kombination der Ansprüche 2 und 3, dadurch gekennzeichnet, dass beiderseits des Riegels (5) ein Zugbolzen (17) und ein Schubbolzen (21) vorgesehen sind.

5. Schliessblech nach einem der Ansprüche 3 oder 4, dadurch gekennzeichnet, dass die Schubbolzen (21) einen Zylinderkopf mit Innensechskant aufweisen.

6. Schliessblech nach einem der Ansprüche 3 bis 5, dadurch gekennzeichnet, dass die Schubbolzen (21) von hoher mechanischer Festigkeit sind.

7. Schliessblech mit mehreren, horizontalen (5, 6) und/oder vertikalen (7) Riegeln entsprechenden Aufnahmen nach einem der vorangehenden Ansprüche, bei dem jede Aufnahme (8) des Schliessblechs mit einem beweglichen Anschlag (16) und Einstellmitteln (R) für den Anschlag (16) ausgestattet ist.

8. Schliessblech nach einem der vorangehenden Ansprüche, dadurch gekennzeichnet, dass der Kasten (10) auf seiner gesamten Länge einen konstanten, im wesentlichen U-förmigen Querschnitt aufweist.

9. Schloss, dadurch gekennzeichnet, dass es mit einem Schliessblech nach einem der vorangehenden Ansprüche ausgestattet ist.

## Claims

1. Strike plate adapted to be surface mounted on the edge of a door-frame, having at least one housing (8) adapted to receive a bolt of a lock mounted on the door (3), and, at each housing (8) provided for a bolt (5), having a stop (16) movably mounted in the interior of the housing with the aid of adjustment means (R) which can be actuated from the outside, the stop (16) being mounted so that it can be displaced in a direction substantially perpendicular to the median plane of the door (3) when it is closed, these adjustment means (R) being adapted in such a manner that, by actuation from the outside of the door, the stop (16) can be pressed against the corresponding bolt (5) in the closed position, and the stop can be locked in this position against an opening stress applied to the door (3) which would be transmitted to the bolt, characterised in that each housing (8) is formed in an external case (10) capable of being fixed to the frame, that, at each housing (8), the case (10) has a transverse section having a wall (15) which can be situated substantially parallel to the door (3) when it is closed, and that the adjustment means (R) of the stop comprise traction means (T) resting against the said wall (15) and capable of driving the stop (16) towards the wall (15), and thrust means (P), also resting against the wall (15) and capable of supporting an opening stress that would be transmitted to the bolt

2. Strike plate according to claim 1, characterised in that the traction means (T) comprise a screw (17) traversing an opening (18) in the wall (15) of the case, and engaged in a tapped hole (20) provided in the stop (16), this screw (17) having a head (19) situated to the exterior of the case (10), this head being capable of resting against the wall (15).

3. Strike plate according to claim 1 or claim 2, characterised in that the thrust means (P) comprise a screw (21) situated entirely in the interior of the case (10), this screw (21) cooperating with another tapped hole (23) provided in the stop (16), while an opening (24) is provided in the wall (15) of the case, aligned with the screw (21), this opening (24) having a smaller diameter than the diameter of the head (22) of the screw, but allowing for the insertion of a tool in order to control this inner screw (21) so as to bring its head (22) to rest against the inner face of the wall (15) of the housing.

4. Strike plate according to claims 3 and 4 in their entirety, characterised in that a traction screw (17) and a thrust screw (21) are provided on either side of the bolt (5).

5. Strike plate according to claim 3 or claim 4, characterised in that the thrust screws (21) are hexagon socket head (22) cap type screws.

6. Strike plate according to any one of claims 3 to 5, characterised in that the thrust screws (21) have high mechanical resistance

7. Strike plate having a plurality of points corresponding to horizontal bolts (5, 6) and or vertical bolts (7) according to any one of the preceding claims, in which each housing (8) of the strike plate is provided with a movable stop (16) and adjustment means (R) for this stop (16).

8. Strike plate according to any one of the preceding claims, characterised in that the case (10) has a substantially U-shaped transverse section, constant over its entire length.

9. Lock, characterised in that it is provided with a strike plate according to any one of the preceding claims.
